# EUROPÄISCHE PATENTSCHRIFT

(11) **EP 3 104 016 B1**
(45) Veröffentlichungstag und Bekanntmachung des Hinweises auf die Patenterteilung: **09.09.2020**
(21) Anmeldenummer: 16020220.6
(22) Anmeldetag: 07.06.2016
(51) Int. Cl.: F04D 15/02, F04D 13/08, F04D 29/42

(54) **PUMPENANORDNUNG**
PUMP ASSEMBLY
SYSTÈME DE POMPE

(30) Priorität: 08.06.2015 DE 102015108977
(43) Veröffentlichungstag der Anmeldung: 14.12.2016
(73) Patentinhaber: Miele & Cie. KG, 33332 Gütersloh (DE); Hanning Elektro-Werke GmbH & Co. KG, 33813 Oerlinghausen (DE)
(72) Erfinder: Ellersiek, Ralf, 32257 Bünde (DE); Nagendra, Vikram Bangalore, 32429 Minden (DE); Wensel, Markus, 33313 Oerlinghausen (DE); Spier, Sebastian, 33818 Leopoldshöhe (DE)

(56) Entgegenhaltungen:
- EP-A1- 1 930 493
- EP-A1- 1 944 420
- JP-A- 2000 051 134
- US-A- 5 868 011
- US-A1- 2008 011 335

## Beschreibung

Die Erfindung betrifft eine Pumpenanordnung umfassend eine elektromotorisch antreibbare Pumpe zum Fördern einer optional Feststoffe aufweisenden Flüssigkeit mit einem an einer rotierenden Welle gehaltenen Pumpenrad und einem das Pumpenrad jedenfalls abschnittsweise umgreifenden Pumpengehäuse, an dem eine Zulauföffnung für die optional mit den Feststoffen versetzte Flüssigkeit und ein Ablaufstutzen für die optional mit den Feststoffen versetzte Flüssigkeit vorgesehen sind, einen zur Aufnahme der optional die Feststoffe aufweisenden Flüssigkeit ausgebildeten Flüssigkeitsbehälter mit einem Behälterboden, mit einer Seitenwand und mit einer dem Behälterboden gegenüberliegenden Öffnung, wobei an dem Flüssigkeitsbehälter ein Anschlussabschnitt für eine externe Zuleitung und ein zur Aufnahme des Pumpenrads und des Pumpengehäuses ausgebildeter Sumpf vorgesehen sind, und einen als Geruchsstopp dienenden, siphonartig ausgebildeten Leitungsabschnitt für die optional mit den Feststoffen versetzte Flüssigkeit. Gattungsgemäße Pumpenanordnungen werden heute in großer Stückzahl beispielsweise in Wasser führenden Haushaltsgeräten wie Waschmaschinen oder Geschirrspülern, in Gargeräten und im Bereich der Sanitärtechnik eingesetzt. Üblich ist hierbei, an dem Flüssigkeitsbehälter einen bezogen auf eine Einbaulage tief liegenden Sumpf vorzusehen, in dem sich die optional mit Feststoffen versetzte Flüssigkeit bevorzugt sammelt. Das Pumpenrad der Flüssigkeitspumpe sowie das das Pumpenrad umgreifende Pumpengehäuse sind in diesem Sumpf angeordnet. Die spezielle Anordnung stellt dabei sicher, dass die optional mit den Feststoffen versetzte Flüssigkeit möglichst vollständig aus dem Flüssigkeitsbehälter abgefördert werden kann. Um auch im Falle eines nahezu vollständig entleerten Flüssigkeitsbehälters einer nicht erwünschten Geruchsbildung vorzubeugen, wird heute üblicherweise im Bereich einer zu dem Flüssigkeitsbehälter geführten Zuleitung für die Flüssigkeit ein siphonartig ausgebildeter Leitungsabschnitt als Geruchsstopp vorgesehen. Die optional mit Feststoffen versetzte Flüssigkeit strömt insofern zunächst durch die Zuleitung und den siphonartigen Leitungsabschnitt und gelangt dann durch den Anschlussabschnitt in den Flüssigkeitsbehälter, welcher bezogen auf eine Fließrichtung der optional mit Feststoffen versetzten Flüssigkeit vor der Zuleitung und dem siphonartig ausgebildeten Leitungsabschnitt angeordnet ist. Der siphonartige Leitungsabschnitt ist beispielsweise U-förmig ausgebildet und so angeordnet, dass auch nach dem vollständigen Entleeren des Flüssigkeitsbehälters eine Restmenge an Flüssigkeit in dem U-förmigen Leitungsabschnitt verbleibt. Dieses Flüssigkeitsreservoir verschließt die Zuleitung gasdicht mit der Folge, dass ein Geruchsstopp gebildet und einer nicht akzeptablen, unerwünschten Geruchsbildung vorgebeugt ist.

Grundsätzlich hat sich die gattungsgemäße Pumpenanordnung in der Praxis über viele Jahre bewährt. Gleichwohl besteht stets der Wunsch, die Kosten der Pumpenanordnung zu senken und den Bauraumbedarf zu reduzieren.

Aus der Druckschrift US 5 868 011 A ist eine Pumpenanordnung bekannt, bei welcher ein siphonartiger Leitungsabschnitt in eine Fließrichtung der Flüssigkeit betrachtet vor dem Anschlussabschnitt des Flüssigkeitsbehälters vorgesehen ist, sodass im Betrieb zunächst der Anschlussabschnitt und dann der siphonartige Leitungsabschnitt durchströmt wird ,

Aufgabe der vorliegenden Erfindung ist es insofern, eine alternative konstruktive Ausführung für die Pumpenanordnung anzugeben, welche der Forderung nach Kostenreduzierung genügt und eine besonders kompakte Bauform aufweist.

Erfindungsgemäß wird diese Aufgabe bei einer gattungsgemäßen Pumpenanordnung gemäß dem Oberbegriff des Patentanspruchs 1 gelöst durch die im kennzeichnenden Teil des Patentanspruchs 1 angegebenen Merkmale..

Bei der Pumpenanordnung wird erreicht, dass durch die Positionierung des siphonartigen Leitungsabschnitts vor dem Anschlussabschnitt der Montageaufwand zur Installation der Pumpenanordnung reduziert wird. Die externe Zuleitung muss nunmehr allein mit dem Anschlussabschnitt des Flüssigkeitsbehälters verbunden werden. Eine Integration des siphonartigen Leitungsabschnitts in die Zuleitung entfällt. Zudem reduziert sich der Aufwand bei der Kontrolle der Dichtigkeit, da nur noch eine und nicht wie heute üblich wenigstens zwei Verbindungsstellen zu prüfen sind.

Im Rahmen der Erfindung gilt hierbei, dass die optional mit Feststoffen versetzte Flüssigkeit durch die Zuleitung in Richtung des Flüssigkeitsbehälters fließt. Sie kann hierbei aktiv durch die Zuleitung gefördert oder beispielsweise aufgrund der Einbausituation über ein in der Zuleitung realisiertes Gefälle beziehungsweise eine Höhendifferenz passiv durch die Zuleitung strömen. Die Zuleitung ist mit dem Anschlussabschnitt des Flüssigkeitsbehälters verbunden. Der Anschlussabschnitt liegt insofern in die Flussrichtung der Flüssigkeit betrachtet vor der Zuleitung. Über den Anschlussabschnitt gelangt die Flüssigkeit ins Innere des Flüssigkeitsbehälters. Im Sprachgebrauch der Erfindung gilt insofern, dass bezogen auf die Fließrichtung der Flüssigkeit der Flüssigkeitsbehälter und der siphonartige Leitungsabschnitt vor dem Anschlussabschnitt liegen. Aus dem Flüssigkeitsbehälter wird die optional mit Feststoffen versetzte Flüssigkeit dann über die elektromotorisch betriebene Pumpe abgepumpt. Beispielsweise wird sie einem Wirkkreislauf erneut zugeführt oder abgefördert.

Bezogen auf die Fließrichtung durchströmt die optional mit Feststoffen versetzte Flüssigkeit also zunächst die nicht dargestellte Zuleitung und gelangt dann in den bezogen auf die Fließrichtung vor der Zuleitung angeordneten Anschlussabschnitt. Wiederum vor dem Anschlussabschnitt liegt in die Fließrichtung betrachtet der siphonartig gebildete Leitungsabschnitt, in den die Flüssigkeit nach dem Durchströmen des Anschlussabschnitts gelangt.

Erfindungsgemäß ist vorgesehen, dass in der Pumpenanordnung ein Schwimmkörper realisiert ist, welcher höhenverstellbar beziehungsweise schwenkbar in dem Flüssigkeitsbehälter angeordnet ist. In dem Schwimmkörper ist ein Magnet eingelassen, welcher mit einem in einer Wirkkörperausnehmung vorgesehenem Wirkkörper interagiert. Die Wirkkörperausnehmung ist als ein Teil des Verschlussdeckels realisiert. Die Position des Schwimmkörpers ist abhängig vom Füllstand des Flüssigkeitsbehälters definiert, wobei ein Steuersignal für die Pumpe erzeugt wird, sobald der Schwimmkörper eine definierte Relativposition zu dem Wirkkörper einnimmt.

Als siphonartig ausgebildeter Leitungsabschnitt im Sinne der Erfindung gilt jeder gebogen geformte beziehungsweise labyrinthartige Leitungsabschnitt, der aufgrund seiner Geometrie bei einer geeigneten Einbaulage ein Flüssigkeitsreservoir definiert, welches bei der Aufnahme einer ausreichenden Menge von Flüssigkeit den Durchtritt von Gasen verhindert und so als Geruchsverschluss dient. Häufig verwendet sind hierbei insbesondere der Röhrensiphon, welcher häufig U-förmig gebildet ist, und der Flaschen- beziehungsweise Taschensiphon.

Gemäß einem Aspekt der Erfindung kann die Flüssigkeit optional Feststoffe aufweisen oder mit Feststoffen versetzt sein.

Erfindungsgemäß ist der als Geruchsverschluss ausgebildete siphonartige Leitungsabschnitt räumlich in dem Flüssigkeitsbehälter integriert. Vorteilhaft ergibt sich hierbei zusätzlich zu der verbesserten Montagefähigkeit eine besonders kompakte Bauform der erfindungsgemäßen Pumpenanordnung, die die Integration der Pumpenanordnung in bestehende und neu entwickelte Geräte (Waschmaschinen, Geschirrspüler, Gargerät, ...) vereinfacht. Insbesondere kann der Flüssigkeitsbehälter mit dem räumlich integrierten siphonartigen Leitungsabschnitt geometrisch an den Bauraum angepasst werden, den das zur Aufnahme der Pumpenanordnung vorgesehene Gerät zur Verfügung stellt. Der Bauraumbedarf für die Zuleitung kann durch den Verzicht auf das Vorsehen des externen Siphons signifikant reduziert werden.

Nach einer Weiterbildung der Erfindung ist in einer Zusammenbaustellung der Pumpenanordnung ein an die Seitenwand des Flüssigkeitsbehälters angelegter Verschlussdeckel zum Verschließen der Öffnung des Flüssigkeitsbehälters vorgesehen. Bevorzugt ist zwischen dem Verschlussdeckel und der Seitenwand eine umlaufende Dichtung angeordnet. Vorteilhaft dienen der Verschlussdeckel und insbesondere auch die umlaufende Dichtung als weiterer Geruchsverschluss. Es wird insofern ein dichter Flüssigkeitsbehälter für die optional mit Feststoffen versetzte Flüssigkeit bereitgestellt.

Nach einer Weiterbildung der Erfindung sind als Teil des siphonartigen Leitungsabschnitts labyrinthartig angeordnete Wandungen vorgesehen, welche sich zwischen der Seitenwand des Flüssigkeitsbehälters erstrecken. Insbesondere sind die Seitenwand des Flüssigkeitsbehälters und wenigstens einzelne der labyrinthartig angeordneten Wandungen des siphonartigen Leitungsabschnitts einstückig ausgebildet. Vorteilhaft begünstigt die spezielle Anordnung der Wandungen die kompakte Bauform. Durch die einstückige Realisierung reduziert sich die Anzahl der Bauteile und der Montageaufwand sinkt. Es ist überdies einer Fehlmontage vorgebeugt und einem Ausfall der Geruchsstopp-Funktion, etwa durch das Lösen einer Verbindung oder eine Undichtigkeit der Dichtung, entgegengewirkt.

Nach einer Weiterbildung der Erfindung sind als Teil des siphonartigen Leitungsabschnitts eine von dem Behälterboden in Richtung der Öffnung erstreckte erste Steigwandung und eine von dem Verschlussdeckel in Richtung des Behälterbodens erstreckte Fallwandung vorgesehen. Beispielsweise ist die Steigwandung einstückig mit dem Behälterboden realisiert. Beispielsweise ist zwischen der ersten Steigwandung und dem Behälterboden eine Dichtung vorgesehen. Ebenso können die Fallwandung und der Verschlussdeckel einstückig realisiert sein oder es ist eine Dichtung zwischen der Fallwandung und dem Verschlussdeckel vorgesehen zur Realisierung der gasdichten Anbindung der Fallwandung an den Verschlussdeckel. Eine gasdichte Anbindung der Fallwandung an der Seitenwand wird beispielsweise durch eine Dichtung realisiert. Vorteilhaft ergibt sich eine sehr kompakte Bauform vor dem siphonartigen Leitungsabschnitt. Darüber hinaus ergibt sich insbesondere bei der einstückigen Realisierung eine fertigungsgerechte Konstruktion, wenn die erste Steigwandung von dem Behälterboden oder die Fallwandung von dem Verschlussdeckel in Richtung einer Öffnung eines Spritzgießwerkzeugs senkrecht beziehungsweise ohne Hinterschnitt abragt und der Flüssigkeitsbehälter oder der Verschlussdeckel als Spritzgießteil, bevorzugt als Kunststoffspritzgießteil realisiert werden.

Nach einer Weiterbildung der Erfindung sind die erste Steigwandung und die Fallwandung ringförmig ausgebildet und/oder einander konzentrisch zugeordnet. Insbesondere kann die Zuordnung so vorgesehen sein, dass die erste Steigwandung mit einem dem Verschlussdeckel zugewandten freien Ende ein dem Behälterboden zugewandtes freies Ende der Fallwandung mantelseitig umgreift. Es definiert beziehungsweise begrenzt hierbei die erste Steigwandung das von dem siphonartigen Leitungsabschnitt gebildete Flüssigkeitsreservoir, in das die Fallwandung mit den freien Enden hineinragt.

Optional kann eine zweite Steigwandung vorgesehen werden. Diese zweite Steigwandung kann ebenfalls ringförmig ausgebildet beziehungsweise konzentrisch zu der ersten Steigwandung und/oder der Fallwandung vorgesehen werden. Insbesondere kann die zweite Steigwandung sich unmittelbar an den Anschlussabschnitt des Flüssigkeitsbehälters anschließen. Die wenigstens eine Steigwandung und die Fallwandung definieren durch ihre labyrinthartige Zuordnung den siphonartigen Leitungsabschnitt. Ihre spezielle Geometrie und Anordnung erlauben es, den Leitungsabschnitt ohne Hinterschnitte und gebogene Leitungspassagen so auszuführen, dass eine kostengünstige Massenfertigung und eine einstückige Realisierung des Flüssigkeitsbehälters einerseits und des Verschlussdeckels andererseits begünstigt werden, wobei an dem Flüssigkeitsbehälter und an dem Verschlussdeckel jeweils ein Teil der Wandungen angeformt ist.

Jeweils können die Fallwandung und die Steigwandungen ringförmig ausgebildet sein beziehungsweise einen unterschiedlichen Durchmesser beziehungsweise Querschnitt aufweisen. Die Wandungen können kaskadenartig so ineinander gestülpt sein, dass stets eine nächstgrößere Wandung eine kleinere Wandung umgreift. Die Fallwandung kann insbesondere zwischen der ersten Steigwandung und der zweiten Steigwandung vorgesehen werden.

Nach einer alternativen Ausführungsform der Erfindung kann der siphonartige Leitungsabschnitt zwischen dem Behälterboden einerseits und einem beabstandet zu dem Behälterboden vorgesehenen Zwischenboden gebildet sein. An dem Zwischenboden ist bevorzugt ein umlaufender Steg vorgesehen, wobei eine ebenfalls umlaufende Dichtung zwischen dem Steg des Zwischenbodens und der Seitenwandung vorgesehen ist. Die umlaufende Dichtung dient insbesondere dazu, den siphonartigen Leitungsabschnitt gasdicht als Geruchsverschluss auszubilden. Vorteilhaft ergibt sich durch das Vorsehen des siphonartigen Leitungsabschnitts zwischen dem Behälterboden und dem Zwischenboden eine sehr kompakte Bauform, welche Vorteile bieten kann in Bezug auf die räumliche Integration der Pumpenanordnung in das übergeordnete Gerät.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter.
- Figur 1: einen Längsschnitt durch eine erste Ausführungsform einer erfindungsgemäßen Pumpenanordnung,
- Figur 2: einen Querschnitt durch die Pumpenanordnung nach Fig. 1,
- Figur 3: einen Längsschnitt durch eine zweite Ausführungsform einer erfindungsgemäßen Pumpenanordnung,
- Figur 4: einen Längsschnitt durch eine dritte Ausführungsform einer erfindungsgemäßen Pumpenanordnung und
- Figur 5: einen Querschnitt durch die Pumpenanordnung nach Figur 4.

Eine erfindungsgemäße Pumpenanordnung nach den Fig. 1 und 2 umfasst als wesentliche Komponenten einen Flüssigkeitsbehälter 1, eine jedenfalls abschnittsweise in dem Flüssigkeitsbehälter 1 vorgesehene, elektromotorisch angetriebene Pumpe 2 sowie einen Verschlussdeckel 3 für den Flüssigkeitsbehälter 1. Der Flüssigkeitsbehälter 1 sieht einen Behälterboden 4 sowie eine umlaufende Seitenwand 5 vor, welche an dem Behälterboden 4 angeformt und einstückig mit diesem ausgeführt ist. Dem Behälterboden 4 gegenüberliegend ist der Verschlussdeckel 3 vorgesehen zum Verschließen einer Öffnung des Flüssigkeitsbehälters 1. Um den Verschlussdeckel 3 gegen die Seitenwand 5 des Flüssigkeitsbehälters 1 zu dichten, ist zwischen dem Verschlussdeckel 3 und der Seitenwand 5 eine umlaufende Dichtung 6 vorgesehen. Der Verschlussdeckel 3 und der Flüssigkeitsbehälter 1 sind in einer Zusammenbaustellung über eine Rastverbindung 7 formschlüssig gegeneinander festgelegt.

An dem Flüssigkeitsbehälter 1 ist im Bereich des Behälterbodens 4 in der gezeigten Orientierung (Einbaulage) der Pumpenanordnung an der tiefsten Stelle ein Sumpf 8 ausgebildet, in dem sich optional mit Feststoffen versetzte Flüssigkeit sammelt. Dem Sumpf 8 sind ein Pumpengehäuse 9 und ein nicht dargestelltes, in dem Pumpengehäuse 9 vorgesehenes Pumpenrad der Pumpe 2 zugeordnet. Ferner ist an dem Flüssigkeitsbehälter 1 ein Anschlussabschnitt 10 vorgesehen, an dem eine externe, nicht dargestellte Zuleitung für die Flüssigkeit angeschlossen werden kann. Der Anschlussabschnitt 10 ist dabei oberhalb des Sumpfes 8 vorgesehen.

Benachbart zu dem Anschlussabschnitt 10 ist in dem Flüssigkeitsbehälter 1 räumlich integriert ein als Geruchsstopp dienender, siphonartig ausgebildeter Leitungsabschnitt 11 vorgesehen. Der Leitungsabschnitt 11 weist drei zueinander konzentrisch angeordnete, ringförmige Wandungen 12, 13, 14 auf. Eine äußere Wandung 12 ist einstückig mit dem Behälterboden 4 des Flüssigkeitsbehälters 1 ausgebildet und ragt als erste Steigwandung 12 in Richtung des Verschlussdeckels 3 von dem Behälterboden 4 ab. Eine freie Stirnseite 15 der ersten Steigwandung 12 ist dabei dem Verschlussdeckel 3 zugewandt. Die Fallwandung 13 ist einstückig mit dem Verschlussdeckel 3 ausgeführt. Sie ragt von dem Verschlussdeckel 3 in Richtung des Behälterbodens 4 ab. Eine freie Stirnseite 16 der Fallwandung 13 ist dabei dem Behälterboden 4 zugewandt. Mit einem die freie Stirnseite 16 aufweisenden freien Ende ragt die Fallwandung 13 in die erste Steigwandung 12 des siphonartig ausgebildeten Leitungsabschnitts 11.

Mantelseitig umfasst die Fallwandung 13 im Bereich eines die freie Stirnseite 16 aufweisenden freien Endes derselben eine zweite Steigwandung 14, welche wie die erste Steigwandung 12 in Richtung des Verschlussdeckels 3 von dem Behälterboden 4 abragt und konzentrisch zu der ersten Steigwandung 12 vorgesehen ist. Eine freie Stirnseite 17 der zweiten Steigwandung 14 ist hierbei dem Verschlussdeckel 3 zugewandt. Die freie Stirnseite 17 der zweiten Steigwandung 14 ist - bezogen auf die Einbaulage - auf einem gleichen Höhenniveau angeordnet wie die freie Stirnseite 15 der ersten Steigwandung 12. Die zweite Steigwandung 14 schließt sich unmittelbar an den Anschlussabschnitt 10 des Flüssigkeitsbehälters 1 an. Wie die erste Steigwandung 12 ist auch die zweite Steigwandung 14 einstückig mit dem Behälterboden 4 des Flüssigkeitsbehälters 1 ausgeführt.

Die Pumpe 2 weist neben dem Pumpengehäuse 9 und dem darin vorgesehenen Pumpenrad einen nicht dargestellten Elektromotor und ein den Elektromotor aufnehmendes Motorengehäuse 18 auf. Als Teil des Elektromotors ist insbesondere eine in dem Motorengehäuse 18 angeordnete Ansteuerung vorgesehen sowie ein aus dem Motorengehäuse herausgeführter Anschlusskontakt 19. Des Weiteren sieht der Elektromotor einen Stator und einen drehbar in Bezug zu dem Stator an einer das Pumpenrad tragenden Welle gehaltenen Rotor vor. An dem Pumpengehäuse 9 sind benachbart zu dem Behälterboden 4 eine Zulauföffnung sowie ein Ablaufstutzen 20 vorgesehen. Ferner ist als Teil der Pumpenanordnung ein Schwimmkörper 21 realisiert, welcher höhenverstellbar beziehungsweise schwenkbar in dem Flüssigkeitsbehälter 1 angeordnet ist. In den Schwimmkörper 21 ist ein Magnet 44 eingelassen. Der Magnet 44 interagiert mit einem nicht dargestellten Wirkkörper, beispielsweise einem Hallsensor oder Reedschalter, welcher in einer Wirkkörperausnehmung 22 vorgesehen ist, die als Teil des Verschlussdeckels 3 realisiert ist. Zusätzlich sind an dem Verschlussdeckel 3 zwei Anschlussstutzen 23, 24 angeformt, welche der Verbindung der Pumpenanordnung mit zusätzlichen Leitungen, beispielsweise Kondensatleitungen, dienen.

Während des Betriebs der Pumpenanordnung wird dem Flüssigkeitsbehälter 1 die optional mit Feststoffen versetzte Flüssigkeit über die nicht dargestellte Zuleitung und den Anschlussabschnitt 10 zugeführt. Die Flüssigkeit strömt hierbei in eine Fließrichtung 25 und gelangt nach Durchtritt durch den Anschlussabschnitt 10 in den Wirkbereich des bezogen auf die Fließrichtung 25 vor der Zuleitung und dem Anschlussabschnitt 10 angeordneten und als Geruchsverschluss ausgebildeten siphonartigen Leitungsabschnitts 11. Bezogen auf die Fließrichtung 25 durchströmt die optional mit Feststoffen versetzte Flüssigkeit also zunächst die nicht dargestellte Zuleitung und gelangt dann in den bezogen auf die Fließrichtung 25 vor der Zuleitung angeordneten Anschlussabschnitt 10. Wiederum vor dem Anschlussabschnitt 10 liegt in die Fließrichtung 25 betrachtet der siphonartig gebildete Leitungsabschnitt 11, in den die Flüssigkeit nach dem Durchströmen des Anschlussabschnitts 10 gelangt. Die Wandungen 12, 13, 14 des siphonartigen Leitungsabschnitts 11 wirken hierbei labyrinthartig zusammen. Die Flüssigkeit tritt über eine im Bereich der freien Stirnseite 17 der zweiten Steigwandung 14 gebildete Öffnung 26 aus und füllt ein als Ringraum ausgebildetes Flüssigkeitsreservoir 27 des Leitungsabschnitts 11, welches zwischen der ersten Steigwandung 12 und der zweiten Steigwandung 14 gebildet ist. In den mit der Flüssigkeit gefüllten Ringraum 27 ragt die Fallwandung 13 mit dem freien Ende beziehungsweise der freien Stirnseite 16 hinein. Da die Fallwandung 13 stoffschlüssig mit dem Verschlussdeckel 3 ausgebildet ist, ist über das Flüssigkeitsreservoir 27 eine gasdichte Trennung zwischen der nicht dargestellten Zuleitung und einem die Pumpe 2 jedenfalls abschnittsweise aufnehmenden und dem Sumpf 8 aufweisenden Vorratsbereich 28 des Flüssigkeitsbehälters 1 gebildet.

Wenn der Ringraum 27 vollständig gefüllt ist, fließt die Flüssigkeit über eine durch die freie Stirnseite 15 und den Mantel der Fallwandung 13 definierte Ringöffnung 29 in den Vorratsbereich 28 des Flüssigkeitsbehälters 1. Die Flüssigkeit sammelt sich zunächst am tiefsten Punkt, das heißt im Bereich des Sumpfs 8 des Flüssigkeitsbehälters 1. Abhängig vom Füllstand des Flüssigkeitsbehälters 1 definiert sich die Position des Schwimmkörpers 21. Sobald der Schwimmkörper 21 eine definierte Relativposition zu dem in der Wirkkörperausnehmung 22 vorgesehenen Wirkkörper einnimmt, wird ein Steuersignal für die Pumpe 2 erzeugt. Die Pumpe 2 läuft an und die Flüssigkeit, welche über die Zulauföffnung des Pumpengehäuses 9 in ebendieses eintritt, wird über den Ablaufstutzen 20 und eine nicht dargestellte Ablaufleitung abgepumpt.

Gezeigt ist exemplarisch eine erfindungsgemäße Pumpenanordnung für Gargeräte. Vorliegend gelangt die mit Feststoffen, beispielsweise Bratresten versetzte Flüssigkeit aus dem Garraum über die nicht dargestellte Zuleitung und den Anschlussabschnitt 10 in den bezogen auf die Fließrichtung 25 der Flüssigkeit vor dem Anschlussabschnitt 10 vorgesehenen Flüssigkeitsbehälter 1. Über den Ablaufstutzen 20 und die nicht dargestellte Ablaufleitung wird die Flüssigkeit entweder dem Garraum erneut zugeführt oder dem Fluidkreislauf endgültig entnommen, das heißt abgefördert.

Eine erfindungsgemäße Pumpenanordnung kann alternativ vorgesehen werden in Wasser führenden Haushaltsgeräten, beispielsweise in Geschirrspülmaschinen oder Waschmaschinen, in gewerblichen Wasser führenden Geräten oder im Sanitäranlagenbau.

Während nach dem ersten Ausführungsbeispiel der Erfindung gemäß den Fig. 1 und 2 der siphonartig ausgebildete Leitungsabschnitt 11 der Pumpenanordnung durch die drei einander konzentrisch zugeordnete, labyrinthartig zusammenwirkende Wandungen 12, 13, 14 gebildet ist, sieht eine zweite Ausführungsform einer erfindungsgemäßen Pumpenanordnung nach der Fig. 3 zwei scheibenartige Wandungen 32, 33 vor. Eine erste Wandung 32 ist dabei als eine einstückig mit dem Verschlussdeckel 3 ausgebildete Fallwandung 32 realisiert, welche sich parallel zu einem den Anschlussabschnitt 10 der Pumpenanordnung aufweisenden Seitenwandabschnitt 5' erstreckt. Eine freie Randkante 34 der Fallwandung 32 ist hierbei dem Behälterboden 4 zugewandt vorgesehen. Eine zweite Wandung 33 ist als Steigwandung 33 realisiert. Die Steigwandung 33 ragt von dem Behälterboden 4 in Richtung des Verschlussdeckels 3 der Pumpenanordnung ab. Eine freie Randkante 36 der Steigwandung 33 ist bezogen auf die dargestellte Einbaulage der Pumpenanordnung oberhalb der freien Randkante 34 der Fallwandung 32 vorgesehen. Die Steigwandung 33 ist parallel zur Fallwandung 32 orientiert. Während die Steigwandung 33 bevorzugt einstückig mit der Seitenwand 5 verbunden ist, sind zwischen der Fallwandung 32 und der Seitenwand 5 nicht dargestellte Dichtungen vorgesehen zur Realisierung einer gasdichten Verbindung der Fallwandung 32 mit der Seitenwand 5 des Flüssigkeitsbehälters 1.

Gleiche Bauteile und Bauteilfunktionen sind durch gleiche Bezugszeichen gekennzeichnet.

Ein zwischen der Steigwandung 33 und dem den Anschlussabschnitt 10 aufweisenden Seitenwandabschnitt 5' gebildetes Flüssigkeitsreservoir 35 des in die Fließrichtung 25 der optional mit Feststoffen versetzte Flüssigkeit betrachtet vor dem Anschlussabschnitt 10 angeordneten, siphonartig ausgebildeten Leitungsabschnitts 11 wird beim Zufluss von Flüssigkeit über die nicht dargestellte Zuleitung und den bezogen auf die Fließrichtung 25 der Flüssigkeit vor der Zuleitung gelegenen Anschlussabschnitt 10 zunächst gefüllt. Da die Fallwandung 32 bis in den Bereich des Flüssigkeitsreservoirs 35 hineinragt, ist wie gehabt eine gasdichte Trennung der nicht dargestellten Zuleitung von dem Vorratsbereich 28 des Flüssigkeitsbehälters 1 realisiert. Die labyrinthartig angeordneten Wandungen 32, 33 des siphonartigen Leitungsabschnitts 11 wirken insofern als Geruchsstopp. Zugleich ist durch das horizontale Höhenniveau der freien Randkante 36 der Steigwandung 33 relativ zum Sumpf 8 des Flüssigkeitsbehälters 1 sichergestellt, dass das Flüssigkeitsreservoir 35 auch dann von der optional mit Feststoffen versetzten Flüssigkeit gefüllt ist, wenn die Flüssigkeit aus dem Vorratsbereich 28 vollständig oder nahezu vollständig abgefördert ist.

Nach einer dritten alternativen Ausführungsform der erfindungsgemäßen Pumpenanordnung gemäß der Fig. 4 und 5 ist der als Geruchsstopp ausgebildete siphonartige Leitungsabschnitt 11 im Bereich des Behälterbodens 4 gebildet. Hierbei ist ein sich im Wesentlichen parallel zum Behälterboden 4 erstreckender Zwischenboden 40 vorgesehen. An dem Zwischenboden 40 ist randseitig ein umlaufender Steg 41 ausgebildet. Der Steg 41 dient zur Aufnahme einer umlaufenden Dichtung 42, welche in der dargestellten Zusammenbaustellung zwischen der Seitenwand 5 und dem Steg 41 des Zwischenbodens 40 vorgesehen ist. Der siphonartige, abgewinkelt ausgebildete Leitungsabschnitt 11 ist demzufolge gasdicht zwischen dem Behälterboden 4, der Seitenwand 5 und dem Zwischenboden 40 gebildet. In dem Zwischenboden 40 ist eine Durchtrittsöffnung 43 für die optional mit Feststoffen versetzte Flüssigkeit vorgesehen. Über die Durchtrittsöffnung 43 gelangt die Flüssigkeit in den oberhalb des Zwischenbodens 40 gebildeten Sumpf 8 des Flüssigkeitsbehälters 1. Wird die Pumpe 2 der Pumpenanordnung betrieben und die optional mit Feststoffen versetzte Flüssigkeit aus dem Vorratsbereich 28 des Flüssigkeitsbehälters 1 abgefördert, so verbleibt stets Restflüssigkeit in dem tief liegenden Teil des siphonartigen Leitungsabschnitts 11, der als Flüssigkeitsreservoir dient. Der teilweise mit Flüssigkeit befüllte Leitungsabschnitt 11 wirkt insofern als Geruchsstopp und verhindert den Durchtritt von übel riechenden Gasen.

## Patentansprüche

1. Pumpenanordnung umfassend
- eine elektromotorisch antreibbare Pumpe (2) zum Fördern einer Flüssigkeit mit einem an einer rotierenden Welle gehaltenen Pumpenrad und einem das Pumpenrad jedenfalls abschnittsweise umgreifenden Pumpengehäuse (9), an dem eine Zulauföffnung für die Flüssigkeit und ein Ablaufstutzen (20) für die Flüssigkeit vorgesehen ist.
- einen zur Aufnahme der Flüssigkeit ausgebildeten Flüssigkeitsbehälter(1) mit einem Behälterboden (4), mit einer Seitenwand (5) und mit einer dem Behälterboden (4) gegenüberliegenden Öffnung, wobei an dem Flüssigkeitsbehälter (1) ein Anschlussabschnitt (10) für eine externe Zuleitung und ein zur Aufnahme des Pumpenrads und des Pumpengehäuses (9) ausgebildeter Sumpf (8) vorgesehen sind, und
- einen als Geruchsstopp dienenden, siphonartig ausgebildeten Leitungsabschnitt (11) für die Flüssigkeit,
wobei der siphonartige Leitungsabschnitt (11) in eine Fließrichtung (25) der Flüssigkeit betrachtet vor dem Anschlussabschnitt (10) des Flüssigkeitsbehälters (1) vorgesehen ist,
sodass im Betrieb zunächst der Anschlussabschnitt (10) und dann der siphonartige Leitungsabschnitt (11) durchströmt wird,
wobei der als Geruchsstopp ausgebildete siphonartige Leitungsabschnitt (11) räumlich in dem Flüssigkeitsbehälter (1) integriert vorgesehen ist,
**dadurch gekennzeichnet, dass**
ein Schwimmkörper (21) realisiert ist, welcher höhenverstellbar beziehungsweise schwenkbar in dem Flüssigkeitsbehälter (1) angeordnet ist, wobei in dem Schwimmkörper (21) ein Magnet (44) eingelassen ist, welcher mit einem in einer Wirkkörperausnehmung (22) vorgesehenen Wirkkörper interagiert, wobei die Wirkkörperausnehmung (22) als ein Teil eines Verschlussdeckels (3) realisiert ist,
wobei die Position des Schwimmkörpers (21) abhängig vom Füllstand des Flüssigkeitsbehälters (1) definiert ist, wobei ein Steuersignal für die Pumpe (2) erzeugt wird, sobald der Schwimmkörper (21) eine definierte Relativposition zu dem Wirkkörper einnimmt.

2. Pumpenanordnung nach Anspruch 1, wobei die Flüssigkeit Feststoffe aufweist und/oder mit Feststoffen versetzt ist.

3. Pumpenanordnung nach Anspruch 1 oder 2, **dadurch gekennzeichnet, dass** der Verschlussdeckel (3) als ein an die Seitenwand (5) des Flüssigkeitsbehälters (1) anlegbarer Verschlussdeckel (3) zum Verschließen der Öffnung vorgesehen ist, wobei bevorzugt zwischen dem Verschlussdeckel (3) und der Seitenwand (5) eine umlaufende Dichtung (6) vorgesehen ist.

4. Pumpenanordnung nach einem der Ansprüche 1 bis 3, **dadurch gekennzeichnet, dass** der siphonartige Leitungsabschnitt (11) eine Mehrzahl von einander labyrinthartig zugeordneten Wandungen (12, 13, 14, 32, 33) vorsieht, welche sich zwischen der Seitenwand (5) des Flüssigkeitsbehälters (1) erstrecken.

5. Pumpenanordnung nach einem der Ansprüche 1 bis 4, **dadurch gekennzeichnet, dass** als Teil des siphonartigen Leitungsabschnitts (11) eine von dem Behälterboden (4) in Richtung der Öffnung erstreckte erste Steigwandung (12, 33) vorgesehen ist und/oder dass als Teil des siphonartigen Leitungsabschnitts (11) eine von dem Verschlussdeckel (3) in Richtung des Behälterbodens (4) erstreckte Fallwandung (13, 32) vorgesehen ist.

6. Pumpenanordnung nach Anspruch 5, **dadurch gekennzeichnet, dass** die Steigwandung (12, 14, 33) von dem Behälterboden (4) abragt und/oder einstückig mit dem Behälterboden (4) und/oder der Seitenwand (5) des Flüssigkeitsbehälters (1) ausgeführt ist und/oder dass die Fallwandung (13, 32) von dem Verschlussdeckel (3) abragt und/oder einstückig mit dem Verschlussdeckel (3) ausgeführt ist.

7. Pumpenanordnung nach einem der Ansprüche 5 oder 6, **dadurch gekennzeichnet, dass** die erste Steigwandung (12) und/oder die Fallwandung (13) des siphonartigen Leitungsabschnitts (11) ringförmig ausgebildet sind und/oder einander bevorzugt konzentrisch umgreifen.

8. Pumpenanordnung nach Anspruch 7, **dadurch gekennzeichnet, dass** die erste Steigwandung (12) mit einem dem Verschlussdeckel (3) zugewandten freien Ende ein dem Behälterboden (4) zugewandtes freies Ende der Fallwandung mantelseitig (13) umgreift.

9. Pumpenanordnung nach einem der Ansprüche 5 bis 8, **dadurch gekennzeichnet, dass** in einer Zusammenbaustellung eine dem Verschlussdeckel (3) zugewandte freie Stirnseite (15) der ersten Steigwandung (12) beabstandet zu dem Verschlussdeckel (3) und/oder eine dem Behälterboden (4) zugewandte zweite freie Stirnseite (16) der Fallwandung (13) beabstandet zu dem Behälterboden (4) vorgesehen ist.

10. Pumpenanordnung nach einem der Ansprüche 5 bis 9, **dadurch gekennzeichnet, dass** eine von dem Behälterboden (4) in Richtung der Öffnung abragende zweite Steigwandung (14) des siphonartigen Leitungsabschnitts (11) vorgesehen ist, welche bevorzugt konzentrisch zu der ersten Steigwandung (12) und/oder der Fallwandung (13) angeordnet ist und/oder mit einer dem Verschlussdeckel (3) zugewandten freien Ende in das freie Ende der Fallwandung (13) des siphonartigen Leitungsabschnitts (11) hineinragt, und/oder dass das freie Ende der ersten Steigwandung (12) und das freie Ende der zweiten Steigwandung (14) auf einem gleichen horizontalen Höhenniveau vorgesehen sind.

11. Pumpenanordnung nach dem Anspruch 10, **dadurch gekennzeichnet, dass** die Wandungen (12, 13, 14) kaskadenartig ineinander gestülpt vorgesehen sind und/oder einen unterschiedlichen Durchmesser oder einen unterschiedlichen Querschnitt aufweisen.

12. Pumpenanordnung nach einem der Ansprüche 1 bis 11, **dadurch gekennzeichnet, dass** der siphonartige Leitungsabschnitt (11) zwischen dem Behälterboden (4) und einem beabstandet zu dem Behälterboden (4) vorgesehenen Zwischenboden (40) gebildet ist, wobei der Zwischenboden (40) einen umlaufenden Steg (41) vorsieht und wobei eine umlaufende Dichtung (42) zwischen dem Steg (41) des Zwischenbodens (40) und der Seitenwand (5) vorgesehen ist.

13. Pumpenanordnung nach einem der Ansprüche 1 bis 12, **dadurch gekennzeichnet, dass** der siphonartige Leitungsabschnitt (11) in dem Flüssigkeitsbehälter (1) derart integriert vorgesehen ist, dass die über den Anschlussabschnitt (10) zugeführte, mit Feststoffen versetzte Flüssigkeit zunächst durch den siphonartigen Leitungsabschnitt (11) mit einem als Teil des siphonartigen Leitungsabschnitts (11) gebildeten Flüssigkeitsreservoir (27, 35) strömt und nach dem Verlassen des siphonartigen Leitungsabschnitts (11) mittels der elektrisch antreibbaren Pumpe (2) aus dem Flüssigkeitsbehälter (1) abförderbar ist.

## Claims

1. Pump assembly comprising
- a pump (2) that can be driven by an electric motor, is intended for conveying a liquid and comprises a pump wheel held on a rotating shaft and a pump housing (9) which encloses the pump wheel at least in portions and on which an inlet opening for the liquid and an outlet nozzle (20) for the liquid are provided,
- a liquid container (1) that is designed to receive the liquid and comprises a container base (4), a side wall (5) and an opening opposite the container base (4), a connection portion (10) for an external supply line and a sump (8) designed to receive the pump wheel and the pump housing (9) being provided on the liquid container (1), and
- a siphon-like line portion (11) for the liquid, which portion acts as an odour stop,
the siphon-like line portion (11), as viewed in a flow direction (25) of the liquid, being provided upstream of the connection portion (10) of the liquid container (1) such that, during operation, flow passes first through the connection portion (10) and then through the siphon-like line portion (11), the siphon-like line portion (11) designed as the odour stop being provided so as to be spatially integrated in the liquid container (1), **characterised in that** a floating body (21) is produced which is height-adjustably or pivotably arranged in the liquid container (1), a magnet (44) being embedded in the floating body (21), which magnet interacts with an active body provided in an active-body recess (22), the active-body recess (22) being produced as part of a closure cover (3), the position of the floating body (21) being defined according to the fill level of the liquid container (1), a control signal for the pump (2) being generated as soon as the floating body (21) assumes a defined relative position with respect to the active body.

2. Pump assembly according to claim 1, wherein the liquid has solids and/or is mixed with solids.

3. Pump assembly according to either claim 1 or claim 2, **characterised in that** the closure cover (3) is provided as a closure cover (3) which can be placed on the side wall (5) of the liquid container (1) in order to close the opening, a circumferential seal (6) preferably being provided between the closure cover (3) and the side wall (5).

4. Pump assembly according to any of claims 1 to 3, **characterised in that** the siphon-like line portion (11) provides a plurality of walls (12, 13, 14, 32, 33) which are associated with one another in a labyrinth-like manner and which extend within the boundary of the side wall (5) of the liquid container (1).

5. Pump assembly according to any of claims 1 to 4, **characterised in that** a first rising wall (12, 33) extending from the container base (4) towards the opening is provided as part of the siphon-like line portion (11), and/or **in that** a falling wall (13, 32) extending from the closure cover (3) towards the container base (4) is provided as part of the siphon-like line portion (11).

6. Pump assembly according to claim 5, **characterised in that** the rising wall (12, 14, 33) protrudes from the container base (4) and/or is integral with the container base (4) and/or the side wall (5) of the liquid container (1), and/or **in that** the falling wall (13, 32) protrudes from the closure cover (3) and/or is integral with the closure cover (3).

7. Pump assembly according to either claim 5 or claim 6, **characterised in that** the first rising wall (12) and/orthe falling wall (13) of the siphon-like line portion (11) are annular and/or enclose one another, preferably concentrically.

8. Pump assembly according to claim 7, **characterised in that** a free end of the first rising wall (12) facing the closure cover (3) encloses a free end of the falling wall facing the container base (4) on the outer side (13).

9. Pump assembly according to any of claims 5 to 8, **characterised in that**, in an assembled position, a free end face (15) of the first rising wall (12) facing the closure cover (3) is provided at a distance from the closure cover (3) and/or a second free end face (16) of the falling wall (13) facing the container base (4) is provided at a distance from the container base (4).

10. Pump assembly according to any of claims 5 to 9, **characterised in that** a second rising wall (14) of the siphon-like line portion (11) is provided, which wall protrudes from the container base (4) towards the opening and is preferably arranged concentrically with respect to the first rising wall (12) and/or the falling wall (13), and/or a free end of which that faces the closure cover (3) protrudes into the free end of the falling wall (13) of the siphon-like line portion (11), and/or **in that** the free end of the first rising wall (12) and the free end of the second rising wall (14) are provided at the same horizontal height level.

11. Pump assembly according to claim 10, **characterised in that** the walls (12, 13, 14) are stacked one inside the other in a cascade-like manner and/or have a different diameter or a different cross section.

12. Pump assembly according to any of claims 1 to 11, **characterised in that** the siphon-like line portion (11) is formed between the container base (4) and an intermediate base (40) provided at a distance from the container base (4), the intermediate base (40) providing a circumferential protrusion (41), and a circumferential seal (42) being provided between the protrusion (41) of the intermediate base (40) and the side wall (5).

13. Pump assembly according to any of claims 1 to 12, **characterised in that** the siphon-like line portion (11) is provided so as to be integrated in the liquid container (1) such that the liquid that is mixed with solids and supplied via the connection portion (10) flows initially through the siphon-like line portion (11) by means of a liquid reservoir (27, 35) formed as part of the siphon-like line portion (11) and, after leaving the siphon-like line portion (11), can be removed from the liquid container (1) by means of the electrically drivable pump (2).

## Revendications

1. Système de pompe comprenant
- une pompe (2) à entraînement électrique servant à transporter un liquide, comportant une roue de pompe fixée à un arbre rotatif et un carter de pompe (9) entourant la roue de pompe du moins sur certaines sections, un orifice d'entrée destiné au liquide et une tubulure de sortie (20) destinée au liquide étant prévus sur le carter de pompe.
- un récipient de liquide (1) conçu pour recevoir le liquide, comportant un fond de récipient (4), une paroi latérale (5) et un orifice opposé au fond de récipient (4), une section de raccordement (10) destinée à une conduite d'alimentation extérieure et un collecteur (8) conçu pour recevoir la roue de pompe et le carter de pompe (9) étant prévus sur le récipient de liquide (1), et
- une section de conduite en forme de siphon (11) destinée au liquide, laquelle sert à lutter contre les odeurs,
la section de conduite en forme de siphon (11) étant prévue en amont de la section de raccordement (10) du récipient de liquide (1) vue dans une direction d'écoulement (25) du liquide, de sorte que, lors du fonctionnement, le liquide s'écoule d'abord à travers la section de raccordement (10) puis à travers la section de conduite en forme de siphon (11),
la section de conduite en forme de siphon (11) conçue pour lutter contre les odeurs étant intégrée spatialement dans le récipient de liquide (1),
**caractérisé**
**en ce qu'**un corps flottant (21) est réalisé, lequel est disposé dans le récipient de liquide (1) de façon à pouvoir être réglé en hauteur ou à pouvoir pivoter, un aimant (44) étant inséré dans le corps flottant (21), lequel aimant interagit avec un corps actif prévu dans un évidement de corps actif (22), l'évidement de corps actif (22) étant réalisé de façon à faire partie d'un couvercle de fermeture (3),
la position du corps flottant (21) étant définie en fonction du niveau de remplissage du récipient de liquide (1), un signal de commande destiné à la pompe (2) étant généré dès que le corps flottant (21) adopte une position relative définie par rapport au corps actif.

2. Système de pompe selon la revendication 1, dans lequel le liquide présente des solides et/ou est mélangé avec des solides.

3. Système de pompe selon la revendication 1 ou 2, **caractérisé en ce que** le couvercle de fermeture (3) est prévu comme un couvercle de fermeture (3) pouvant être placé sur la paroi latérale (5) du récipient de liquide (1) pour fermer l'orifice, un joint circonférentiel (6) étant prévu de préférence entre le couvercle de fermeture (3) et la paroi latérale (5).

4. Système de pompe selon l'une des revendications 1 à 3, **caractérisé en ce que** la section de conduite en forme de siphon (11) prévoit une pluralité de parois (12, 13, 14, 32, 33) associées les unes aux autres à la manière d'un labyrinthe, lesquelles parois s'étendent de façon à être entourées par la paroi latérale (5) du récipient de liquide (1).

5. Système de pompe selon l'une des revendications 1 à 4, **caractérisé en ce qu'**une première paroi ascendante (12, 33) s'étendant depuis le fond de récipient (4) en direction de l'orifice est prévue comme faisant partie de la section de conduite en forme de siphon (11) et/ou qu'une paroi descendante (13, 32) s'étendant depuis le couvercle de fermeture (3) en direction du fond de récipient (4) est prévue comme faisant partie de la section de conduite en forme de siphon (11).

6. Système de pompe selon la revendication 5, **caractérisé en ce que** la paroi ascendante (12, 14, 33) fait saillie à partir du fond de récipient (4) et/ou est réalisée d'une seule pièce avec le fond de récipient (4) et/ou la paroi latérale (5) du récipient de liquide (1), et/ou que la paroi descendante (13, 32) fait saillie à partir du couvercle de fermeture (3) et/ou est réalisée d'une seule pièce avec le couvercle de fermeture (3).

7. Système de pompe selon l'une des revendications 5 ou 6, **caractérisé en ce que** la première paroi ascendante (12) et/ou la paroi descendante (13) de la section de conduite en forme de siphon (11) sont annulaires et/ou sont disposées l'une autour de l'autre de préférence de façon concentrique.

8. Système de pompe selon la revendication 7, **caractérisé en ce que** la première paroi ascendante (12) entoure du côté externe (13) une extrémité libre de la paroi descendante faisant face au fond de récipient (4) avec une extrémité libre faisant face au couvercle de fermeture (3).

9. Système de pompe selon l'une des revendications 5 à 8, **caractérisé en ce que**, dans une position d'assemblage, une face frontale libre (15) de la première paroi ascendante (12) faisant face au couvercle de fermeture (3) est prévue de façon à être espacée du couvercle de fermeture (3) et/ou qu'une seconde face frontale libre (16) de la paroi descendante (13) faisant face au fond de récipient (4) est prévue de façon à être espacée du fond de récipient (4).

10. Système de pompe selon l'une des revendications 5 à 9, **caractérisé en ce qu'**une seconde paroi ascendante (14) de la section de conduite en forme de siphon (11) faisant saillie à partir du fond de récipient (4) en direction de l'orifice est prévue, laquelle paroi ascendante est disposée de préférence de façon concentrique par rapport à la première paroi ascendante (12) et/ou à la paroi descendante (13) et/ou fait saillie dans l'extrémité libre de la paroi descendante (13) de la section de conduite en forme de siphon (11) avec une extrémité libre faisant face au couvercle de fermeture (3), et/ou que l'extrémité libre de la première paroi ascendante (12) et l'extrémité libre de la seconde paroi ascendante (14) sont prévues à un même niveau de hauteur horizontal.

11. Système de pompe selon la revendication 10, **caractérisé en ce que** les parois (12, 13, 14) sont placées en cascade les unes dans les autres et/ou présentent un diamètre différent ou une section transversale différente les unes des autres.

12. Système de pompe selon l'une des revendications 1 à 11, **caractérisé en ce que** la section de conduite en forme de siphon (11) est formée entre le fond de récipient (4) et un fond intermédiaire (40) espacé du fond de récipient (4), le fond intermédiaire (40) prévoyant une entretoise circonférentielle (41), et un joint circonférentiel (42) étant prévu entre l'entretoise (41) du fond intermédiaire (40) et la paroi latérale (5).

13. Système de pompe selon l'une des revendications 1 à 12, **caractérisé en ce que** la section de conduite en forme de siphon (11) est intégrée dans le récipient de liquide (1) de telle sorte que le liquide mélangé avec des solides et amené par l'intermédiaire de la section de raccordement (10) s'écoule initialement à travers la section de conduite en forme de siphon (11) avec un réservoir de liquide (27, 35) faisant partie de la section de conduite en forme de siphon (11) et de telle sorte qu'après avoir quitté la section de conduite en forme de siphon (11), il peut être évacué du récipient de liquide (1) au moyen de la pompe à entraînement électrique (2).
